# EUROPÄISCHE PATENTSCHRIFT

(11) **EP 4 076 768 B1**
(45) Veröffentlichungstag und Bekanntmachung des Hinweises auf die Patenterteilung: **04.02.2026**
(21) Anmeldenummer: 20820077.4
(22) Anmeldetag: 01.12.2020
(51) Int. Cl.: B05B 15/55, B05B 12/08, B05B 15/555

(54) **REINIGUNGSVORRICHTUNG ZUM REINIGEN EINES DÜSENAPPLIKATORS UND ENTSPRECHENDES REINIGUNGSVERFAHREN**
CLEANING DEVICE FOR CLEANING A NOZZLE APPLICATOR AND CORRESPONDING CLEANING METHOD
DISPOSITIF DE NETTOYAGE DESTINÉ À NETTOYER UN APPLICATEUR À BUSES ET PROCÉDÉ DE NETTOYAGE CORRESPONDANT

(30) Priorität: 20.12.2019 DE 102019135360
(43) Veröffentlichungstag der Anmeldung: 26.10.2022
(73) Patentinhaber: Dürr Systems AG, 74321 Bietigheim-Bissingen (DE)
(72) Erfinder: FRITZ, Hans-Georg, 73760 Ostfildern (DE); WÖHR, Benjamin, 74363 Eibensbach (DE); LAVALLÉE, Jerome, 72458 Albstadt (DE); BUBEK, Moritz, 71640 Ludwigsburg (DE); BEYL, Timo, 74354 Besigheim (DE); TANDLER, Daniel, 70469 Stuttgart (DE); BERNDT, Tobias, 71254 Ditzingen (DE)
(74) Vertreter: v. Bezold & Partner Patentanwälte - PartG mbB
(86) Internationale Anmeldenummer: PCT/EP2020/084093
(87) Internationale Veröffentlichungsnummer: WO 2021/121965

(56) Entgegenhaltungen:
- EP-A1- 1 005 997
- EP-A1- 3 725 421
- DE-A1- 102016 014 951
- DE-A1- 102016 014 955
- JP-A- 2006 110 822
- JP-A- 2012 096 464
- JP-A- 2012 130 822
- US-A1- 2005 237 357

## Beschreibung

Die Erfindung betrifft eine Reinigungsanlage zum Reinigen eines Düsenapplikators, der zur Applikation eines Beschichtungsmittels auf ein Bauteil ausgebildet ist und in einem Düsenbereich mehrere Applikationsdüsen aufweist, um das Beschichtungsmittel bei der Applikation in einer Applikationsrichtung durch die Applikationsdüsen abzugeben.

In modernen Lackieranlagen zur Lackierung von Kraftfahrzeugkarosseriebauteilen werden als Applikationsgeräte üblicherweise Rotationszerstäuber eingesetzt, die einen räumlich relativ ausgedehnten Sprühstrahl des zu applizierenden Lacks abgeben. Bei einem Farbwechsel müssen derartige Rotationszerstäuber gereinigt werden, um Verschmutzungen durch die alte Farbe zu verhindern. Hierzu sind aus dem Stand der Technik (z.B. WO 2012/069137 A1) Reinigungsgeräte bekannt, die eine Reinigung der Rotationszerstäuber ermöglichen. Hierzu wird der zu reinigende Rotationszerstäuber in die Reinigungsvorrichtung eingeführt und dann innerhalb der Reinigungsvorrichtung gereinigt. Zum einen erfolgt hierbei eine innere Reinigung des Rotationszerstäubers, indem Reste des alten Lacks ausgespült werden. Zum anderen erfolgt in der Reinigungsvorrichtung auch eine äußere Reinigung des Rotationszerstäubers, indem die Außenflächen des Rotationszerstäubers mit einem Spülmittel abgespült werden.

In einer neueren Entwicklungslinie werden dagegen als Applikationsgeräte keine Rotationszerstäuber eingesetzt, sondern sogenannte Druckköpfe, wie sie beispielsweise aus DE 10 2013 002 412 A1 bekannt sind. Derartige Druckköpfe werden auch als Düsenapplikatoren bezeichnet, weil sie zahlreiche Applikationsdüsen haben, die jeweils einen relativ eng begrenzten Beschichtungsmittelstrahl abgeben. Im Gegensatz zu den bekannten Rotationszerstäubern geben die Düsenapplikatoren also keinen räumlich ausgedehnten Sprühstrahl des Beschichtungsmittels ab, sondern einen räumlich eng begrenzten Beschichtungsmittelstrahl, der beispielsweise in Strahllängsrichtung zusammenhängen kann oder aus mehreren in Strahllängsrichtung beabstandeten Beschichtungsmitteltröpfchen besteht. Auch derartige Düsenapplikatoren müssen bei einem Farbwechsel gereinigt werden. Die bekannten Reinigungsgeräte sind jedoch für Rotationszerstäuber ausgelegt und eignen sich deshalb nur beschränkt zur Reinigung von Düsenapplikatoren.

Zum Stand der Technik ist auch hinzuweisen auf DE 10 2016 014 955 A1, EP 1 005 997 A1, JP 2012-096 464 A, JP 2012-130 822 A und DE 10 2016 014 951 A1.

Schließlich offenbart EP 3 725 421 A1 eine Reinigungsanlage gemäß dem Oberbegriff von Anspruch 1. Diese bekannte Reinigungsanlage ist jedoch noch nicht vollständig befriedigend.

Der Erfindung liegt deshalb die Aufgabe zugrunde, eine verbesserte Reinigungsanlage zu schaffen.

Diese Aufgabe wird durch eine erfindungsgemäße Reinigungsanlage gemäß Anspruch 1 gelöst.

Die Erfindung sieht eine Reinigungsvorrichtung vor, die konstruktiv angepasst ist, um einen Düsenapplikator zu reinigen. Hierbei ist zu erwähnen, dass der im Rahmen der Erfindung verwendete Begriff eines Düsenapplikators von herkömmlichen Rotationszerstäubern oder Luftzerstäubern zu unterscheiden ist. Der Düsenapplikator gibt also keinen räumlich ausgedehnten Sprühstrahl des Beschichtungsmittels ab, wie es bei einem herkömmlichen Rotationszerstäuber der Fall ist. Vielmehr appliziert der Düsenapplikator einen räumlich eng begrenzten Beschichtungsmittelstrahl, der einen engen Strahlaufweitungswinkel von weniger als 10°, 5° oder sogar weniger als 2° aufweisen kann. Zu dem Düsenapplikator ist weiterhin zu erwähnen, dass der Beschichtungsmittelstrahl optional aus einzelnen Beschichtungsmitteltropfen bestehen kann, die in Strahllängsrichtung beabstandet sind. Es besteht jedoch alternativ auch die Möglichkeit, dass die einzelnen Beschichtungsmittelstrahlen in Strahllängsrichtung zusammenhängen. Ferner ist zu dem Düsenapplikator zu erwähnen, dass dieser vorzugsweise im Wesentlichen oversprayfrei arbeitet, insbesondere mit einem Auftragswirkungsgrad von mehr als 80%, 90% oder sogar mehr als 95%. In einem Ausführungsbeispiel der Erfindung handelt sich bei dem Düsenapplikator um einen Druckkopf, wie er beispielsweise aus DE 10 2013 002 412 A1 bekannt ist. Schließlich ist zu dem Düsenapplikator zu erwähnen, dass dieser vorzugsweise zahlreiche Applikationsdüsen aufweist, beispielsweise mehr als 5, 10, 20, 30 oder sogar mehr als 50 Applikationsdüsen, die beispielsweise in einer Reihe oder in mehreren benachbarten Reihen angeordnet sein können.

In Übereinstimmung mit den bekannten Reinigungsvorrichtungen für Rotationszerstäuber weist auch die erfindungsgemäße Reinigungsvorrichtung eine Reinigungsmittelzuführung auf, über die ein Reinigungsmittel zum Reinigen des Düsenapplikators zugeführt werden kann. Beispielsweise kann die Reinigungsmittelzuführung eine Pulsluftzuführung und eine Spülmittelzuführung aufweisen, wie noch detailliert beschrieben wird.

Darüber hinaus weist auch die erfindungsgemäße Reinigungsvorrichtung in Übereinstimmung mit den bekannten Reinigungsvorrichtungen für Rotationszerstäuber eine Andockschnittstelle auf, um den zu reinigenden Düsenapplikators an die Reinigungsvorrichtung anzudocken.

Die erfindungsgemäße Reinigungsvorrichtung sieht auch vor, dass die Andockschnittstelle so ausgebildet ist, dass das Reinigungsmittel entgegen der normalen Applikationsrichtung durch die Applikationsdüsen des Düsenapplikators in den Düsenapplikator eingespült werden kann. Im Gegensatz dazu sind die bekannten Reinigungsvorrichtung für Rotationszerstäuber lediglich dazu geeignet, die Außenflächen der Rotationszerstäuber mit Spülmittel zu besprühen. Hierbei ist es jedoch nicht möglich, Spülmittel von außen in den Rotationszerstäuber einzuspülen. Das Einspülen eines Reinigungsmittels durch die Applikationsdüsen entgegen der normalen Applikationsrichtung ist jedoch vorteilhaft, weil dadurch eine Verstopfung oder partielle Verunreinigung des Düsenkanals der Applikationsdüsen beseitigt werden kann, indem die Verstopfung oder Verunreinigung nach innen herausgespült wird.

In einem bevorzugten Ausführungsbeispiel der Erfindung weist die Andockschnittstelle eine Dichtung auf, die den Düsenbereich des Applikators im angedockten Zustand fluiddicht und optional auch druckdicht abschließt, um das Reinigungsmittel durch die Applikationsdüsen entgegen der normalen Applikationsrichtung in den Düsenapplikator einspülen zu können. Dies ist sinnvoll, damit die Beaufschlagung des Düsenbereichs des Düsenapplikators mit dem Reinigungsmittel nicht dazu führt, dass das Reinigungsmittel lediglich in die Umgebung abgegeben wird. Vorzugsweise ist die Dichtung hierbei ringförmig und umgibt den Düsenbereich mit den Applikationsdüsen. Hierbei ist zu erwähnen, dass die Dichtung nicht notwendigerweise rund sein muss, sondern auch eckig geformt sein kann. Bei dem bevorzugten Ausführungsbeispiel schließen die Reinigungsvorrichtung einerseits und der Düsenapplikator andererseits also einen Einspülraum ein, der von der Dichtung gegenüber der Umgebung abgedichtet wird. Die Reinigungsvorrichtung kann so Reinigungsmittel (z.B. Pulsluft, Spülmittel) in den Einspülraum einleiten, so dass die Applikationsdüsen des Düsenapplikators an der Außenseite mit dem Reinigungsmittel beaufschlagt werden. Das Reinigungsmittel kann dann durch die Applikationsdüsen entgegen der normalen Applikationsrichtung in den Düsenapplikator eindringen, um Verstopfungen oder Verunreinigung der Applikationsdüsen zu lösen.

In dem bevorzugten Ausführungsbeispiel der Erfindung weist die Reinigungsmittelzuführung der Reinigungsvorrichtung mindestens ein Reinigungsmittelventil auf, das steuerbar ist, um den Zustrom des Reinigungsmittels zu steuern. Weiterhin umfasst die Reinigungsmittelzuführung vorzugsweise eine Luftzuführung, um Pulsluft zuzuführen, wie es an sich aus dem Stand der Technik bekannt ist. In der Luftzuführung ist hierbei ein steuerbares Druckluftventil angeordnet, um die zugeführte Pulsluft oder gegebenenfalls einen Luftstrom zur Düsentrocknung zu steuern. Darüber hinaus umfasst die Reinigungsmittelzuführung vorzugsweise eine Spülmittelzuführung, um ein Spülmittel zuzuführen. In der Spülmittelzuführung ist ebenfalls ein steuerbares Spülmittelventil angeordnet, um den Spülmittelstrom steuern zu können. Hierbei ist zu erwähnen, dass der im Rahmen der Erfindung verwendete Begriff eines Spülmittels vorzugsweise auf flüssige Spülmittel abstellt, die an den jeweils verwendeten Lack angepasst sind. Der Begriff eines Spülmittels umfasst somit auch wasserbasierte Flüssigkeiten wie auch Flüssigkeiten auf Basis organischer Lösemittel. Darunter fallen auch Gemische, die neben Wasser und/oder organischen Lösemitteln auch andere Substanzen enthalten, wie zum Beispiel Benetzungsmittel, Co-Löser oder andere Additive. Darüber hinaus weist die erfindungsgemäße Reinigungsvorrichtung eine Rückführung auf, um Reste des Beschichtungsmittels abzuführen. In der Rückführung kann ein steuerbares Rückführventil angeordnet sein, das den Materialstrom in die Rückführung steuert. Die Rückführung und die Reinigungsmittelzuführung der Reinigungsvorrichtung münden vorzugsweise in den vorstehend erwähnten Einspülraum zwischen der Reinigungsvorrichtung und dem Düsenapplikator.

Weiterhin ist zu erwähnen, dass die zu reinigenden Düsenapplikatoren vorzugsweise ebenfalls mindestens eine Reinigungsmittelzuführung aufweisen, wobei auch in der Reinigungsmittelzuführung des Düsenapplikators ein Reinigungsmittelventil angeordnet sein kann. In dem bevorzugten Ausführungsbeispiel der Erfindung weist die Reinigungsmittelzuführung des Düsenapplikators eine Druckluftzuführung mit einem Druckluftventil und eine Spülmittelzuführung mit einem Spülmittel Ventil auf, um abwechselnd Pulsluft und Spülmittel zuführen zu können, wie es an sich aus dem Stand der Technik von Rotationszerstäubern bekannt ist. Ausgangsseitig münden die Druckluftzuführung und die Spülmittelzuführung vorzugsweise in ein zusätzliches Freigabeventil, das den Strom des Spülmittels bzw. der Pulsluft steuern kann. Darüber hinaus weist auch der Düsenapplikator vorzugsweise eine Rückführung auf, um Reste des Beschichtungsmittels abzuführen. Auch in der Rückführung des Düsenapplikators ist vorzugsweise ein Rückführventil angeordnet, um den Materialstrom in die Rückführung des Düsenapplikators zu steuern. Weiterhin ist zu erwähnen, dass der Düsenapplikator vorzugsweise mindestens ein Hauptventil aufweist, das die Beschichtungsmittelabgabe steuert. Bei einer Vielzahl von Applikationsdüsen besteht hierbei die Möglichkeit, dass jeder Applikationsdüse oder einer Gruppe von Applikationsdüsen jeweils ein Hauptventil zugeordnet ist. Es besteht jedoch alternativ auch die Möglichkeit, dass der Düsenapplikator nur ein einziges Hauptventil für sämtliche Applikationsdüsen aufweist. Das Hauptventil ist jedoch im Rahmen der Erfindung von untergeordneter Bedeutung, so dass nachfolgend jeweils nur ein einziges Hauptventil erwähnt wird. Es versteht sich jedoch, dass für die einzelnen Applikationsdüsen jeweils ein Hauptventil vorgesehen sein kann.

Darüber hinaus umfasst die erfindungsgemäße Reinigungsvorrichtung vorzugsweise eine Steuereinheit, die folgende Ventile ansteuert:
- Das Reinigungsmittelventil der Reinigungsvorrichtung, insbesondere das Druckluftventil und das Spülmittelventil der Reinigungsvorrichtung,
- das mindestens eine Rückführventil der Reinigungsvorrichtung,
- das Reinigungsmittelventil des Düsenapplikators, insbesondere das Druckluftventil, das Spülmittelventil und ggf. das Freigabeventil,
- das mindestens eine Rückführventil des Düsenapplikators, und/oder
- das mindestens eine Hauptventil des Düsenapplikators.

Die Steuereinheit kann hierbei durch eine geeignete Ansteuerung der verschiedenen Ventile mehrere verschiedene Reinigungsmodi aktivieren, die nachfolgend kurz beschrieben werden.

In einem ersten Reinigungsmodus ist der Düsenapplikator an die Andockschnittstelle der Reinigungsvorrichtung angedockt, wobei dann Druckluft und Spülmittel von der Reinigungsvorrichtung ausgehend entgegen der normalen Applikationsrichtung durch die Applikationsdüsen in den Düsenapplikator eingespült werden und den Düsenapplikator durch die Rückführung des Düsenapplikators wieder verlassen. Hierzu werden die verschiedenen Ventile wie folgt angesteuert:
- Das Spülmittelventil der Reinigungsvorrichtung wird durchgehend oder pulsierend geöffnet,
- das Druckluftventil der Reinigungsvorrichtung wird durchgehend oder pulsierend geöffnet,
- das Rückführventil der Reinigungsvorrichtung wird geschlossen,
- das Spülmittelventil des Düsenapplikators wird geschlossen,
- das Druckluftventil des Düsenapplikators wird geschlossen und
- das mindestens eine Rückführventil des Düsenapplikators wird geöffnet.

Dieser erste Reinigungsmodus ist vorteilhaft, weil festsitzende Verstopfungen oder Verunreinigungen in den Applikationsdüsen gelöst werden können, indem Pulsluft und Spülmittel entgegen der normalen Applikationsrichtung durch die verstopften Applikationsdüsen geleitet werden.

In einem zweiten Reinigungsmodus ist dagegen vorgesehen, dass der Düsenapplikator an die Andockschnittstelle der Reinigungsvorrichtung angedockt ist, wobei Druckluft und Spülmittel von dem Düsenapplikator ausgehend in der normalen Applikationsrichtung durch die Applikationsdüsen aus dem Düsenapplikator in die Reinigungsvorrichtung ausgespült werden und die Reinigungsvorrichtung dann durch die Rückführung der Reinigungsvorrichtung wieder verlassen. Hierzu werden die verschiedenen Ventile wie folgt angesteuert:
- Das Spülmittelventil der Reinigungsvorrichtung wird geschlossen,
- das Druckluftventil der Reinigungsvorrichtung wird geschlossen,
- das mindestens eine Rückführventil der Reinigungsvorrichtung wird geöffnet,
- das Spülmittelventil des Düsenapplikators wird durchgehend oder pulsierend geöffnet,
- das Druckluftventil des Düsenapplikators wird durchgehend oder pulsierend geöffnet, und
- das mindestens eine Rückführventil des Düsenapplikators wird geschlossen.

Der zweite Reinigungsmodus kann abwechselnd mit dem ersten Reinigungsmodus angesteuert werden, um festsitzende Verstopfungen oder Verunreinigungen durch abwechselnde Vorwärts- und Rückwärtsbewegungen des Spülmittels bzw. der Pulsluft zu lösen.

Darüber hinaus kann die Steuereinheit alternativ auch einen dritten Reinigungsmodus einstellen, wobei der Düsenapplikator an die Andockschnittstelle der Reinigungsvorrichtung angedockt ist, so dass Druckluft und Spülmittel von dem Düsenapplikator ausgehend in den Düsenapplikator eintreten und den Düsenapplikator dann wieder durch die Rückführung des Düsenapplikators verlassen. In diesem dritten Reinigungsmodus ist die Reinigungsvorrichtung also nicht aktiv beteiligt, sondern dient lediglich zur Abdichtung des Düsenbereichs nach außen, damit die Umgebung nicht verunreinigt wird. In diesem dritten Reinigungsmodus werden die verschiedenen Ventile wie folgt angesteuert:
- Das Spülmittelventil der Reinigungsvorrichtung wird geschlossen,
- das Druckluftventil der Reinigungsvorrichtung wird geschlossen,
- das mindestens eine Rückführventil der Reinigungsvorrichtung wird geschlossen,
- das Spülmittelventil des Düsenapplikators wird durchgehend oder pulsierend geöffnet,
- das Druckluftventil des Düsenapplikators wird durchgehend oder pulsierend geöffnet, und
- das mindestens eine Rückführventil des Düsenapplikators wird geöffnet.

Weiterhin ermöglicht die erfindungsgemäße Reinigungsvorrichtung auch einen vierten Reinigungsmodus, in dem der Düsenapplikator ebenfalls an die Andockschnittstelle der Reinigungsvorrichtung angedockt ist, wobei Druckluft und Spülmittel dann von der Reinigungsvorrichtung ausgehend eingespült werden und die Reinigungsvorrichtung wieder durch die Rückführung der Reinigungsvorrichtung verlassen. Hierbei spielt der Düsenapplikator also keine aktive Rolle, da das Reinigungsmittel (z.B. Druckluft und Spülmittel) von der Reinigungsvorrichtung zugeführt werden und auch wieder über die Reinigungsvorrichtung abgeführt werden. In diesem vierten Reinigungsmodus werden die verschiedenen Ventile wie folgt angesteuert:
- Das Spülmittelventil der Reinigungsvorrichtung wird durchgehend oder pulsierend geöffnet,
- das Druckluftventil der Reinigungsvorrichtung wird durchgehend oder pulsierend geöffnet,
- das mindestens eine Rückführventil der Reinigungsvorrichtung wird geöffnet,
- das Spülmittelventil des Düsenapplikators wird geschlossen,
- das Druckluftventil des Düsenapplikators wird geschlossen, und
- das mindestens eine Rückführventil des Düsenapplikators wird geschlossen.

Ferner ermöglicht die erfindungsgemäße Reinigungsvorrichtung auch einen fünften Reinigungsmodus, in dem der Düsenapplikator ebenfalls an die Andockschnittstelle der Reinigungsvorrichtung angedockt ist, wobei Druckluft von der Reinigungsvorrichtung ausgehend entgegen der normalen Applikationsrichtung durch die Applikationsdüsen des Düsenapplikators strömt und den Düsenapplikator dann durch die mindestens eine Rückführung des Düsenapplikators wieder verlässt. Hierbei ist zu erwähnen, dass in diesem fünften Reinigungsmodus kein Spülmittel verwendet wird, sondern ausschließlich Druckluft, um die inneren Leitungen und Oberflächen des Düsenapplikators von Verunreinigungen mittels der Druckluftbeaufschlagung zu befreien und zu trocknen. Hierzu werden die verschiedenen Ventile wie folgt angesteuert:
- Das Spülmittelventil der Reinigungsvorrichtung wird geschlossen,
- das Druckluftventil der Reinigungsvorrichtung wird durchgehend oder pulsierend geöffnet,
- das mindestens eine Rückführventil der Reinigungsvorrichtung wird geschlossen,
- das Spülmittelventil des Düsenapplikators wird geschlossen,
- das Druckluftventil des Düsenapplikators wird geschlossen, und
- das mindestens eine Rückführventil des Düsenapplikators wird geöffnet.

Schließlich ermöglicht erfindungsgemäße Reinigungsvorrichtung vorzugsweise auch einen sechsten Reinigungsmodus, der dazu dient, Außenflächen des Düsenapplikators zu trocknen. Hierbei wird der Düsenapplikator von der Andockschnittstelle der Reinigungsvorrichtung abgedockt, wobei der Düsenapplikator trotzdem im Wirkungsbereich der Reinigungsvorrichtung verbleibt, damit die von der Reinigungsvorrichtung abgegebene Druckluft die Außenflächen des Düsenapplikators erreichen und trocknen kann. Hierzu werden die verschiedenen Ventile wie folgt angesteuert:
- Das Spülmittelventil der Reinigungsvorrichtung wird geschlossen,
- das Druckluftventil der Reinigungsvorrichtung durchgehend oder pulsierend geöffnet,
- das mindestens eine Rückführventil der Reinigungsvorrichtung wird geschlossen,
- das Spülmittelventil des Düsenapplikators wird geschlossen,
- das Druckluftventil des Düsenapplikators wird geschlossen, und
- das mindestens eine Rückführventil des Düsenapplikators wird geschlossen.

Es wurde bereits vorstehend erwähnt, dass die Steuereinheit zwischen den verschiedenen Reinigungsmodi umschalten kann, um eine möglichst effektive Reinigung zu erzielen. Beispielsweise kann die Steuereinheit zwischen dem ersten Reinigungsmodus und dem zweiten Reinigungsmodus wechseln, um die Applikationsdüsen abwechselnd in der normalen Applikationsrichtung und entgegen der normalen Applikationsrichtung zu spülen. Darüber hinaus kann er die Steuereinheit bei einem Reinigungsvorgang eine Sequenz der verschiedenen Reinigungsmodi aktivieren, beispielsweise in folgender Reihenfolge:
- Erster Reinigungsmodus,
- zweiter Reinigungsmodus,
- optional dritter Reinigungsmodus,
- optional vierter Reinigungsmodus,
- optional fünfter Reinigungsmodus,
- optional sechster Reinigungsmodus.

Weiterhin ist zu erwähnen, dass die Erfindung nur Schutz beansprucht für eine komplette Reinigungsanlage, die neben der erfindungsgemäßen Reinigungsvorrichtung auch einen mehrachsigen Applikationsroboter zum Positionieren des Düsenapplikators umfasst.

Weiterhin weist die erfindungsgemäße Reinigungsanlage auch eine Strahlprüfungseinrichtung auf, um die von den Applikationsdüsen abgegebenen Beschichtungsmittelstrahlen zu überprüfen, wobei die Strahlprüfungseinrichtung baulich in die Reinigungsvorrichtung integriert ist. Derartige Strahlprüfungseinrichtungen sind beispielsweise aus der deutschen Patentanmeldung DE 10 2018 131 380 A1 bekannt.

Die Steuereinheit ist ausgangsseitig mit dem Applikationsroboter verbunden und steuert den Applikationsroboter an. Darüber hinaus ist die Steuereinheit auch mit der Reinigungsvorrichtung verbunden und steuert die Reinigungsvorrichtung entsprechend an. Eingangsseitig ist die Steuereinheit dagegen mit der Strahlprüfungseinrichtung verbunden, um die Ergebnisse der Strahlprüfung berücksichtigen zu können. Hierbei ist zu erwähnen, dass die Steuereinheit nicht notwendigerweise in einer einzigen Hardware-Einheit konzentriert ist. Es besteht vielmehr auch die Möglichkeit, dass die Steuereinheit auf mehrere Hardware-Komponenten verteilt und ganz oder teilweise in Software realisiert ist.

Die Steuereinheit steuert die Strahlprüfungseinrichtung vorzugsweise zur Prüfung der von den Applikationsdüsen abgegebenen Beschichtungsmittelstrahlen an, um Verstopfungen oder Verunreinigungen der Applikationsdüsen erkennen zu können. Anschließend steuerte die Steuereinheit dann vorzugsweise die Reinigungsvorrichtung zur Reinigung der Applikationsdüsen an. Hierbei besteht die Möglichkeit, dass die Reinigung auf diejenigen Applikationsdüsen beschränkt wird, bei denen die Strahlprüfungseinrichtung eine Verstopfung erkannt hat.

Andere vorteilhafte Weiterbildungen der Erfindung sind in den Unteransprüchen gekennzeichnet oder werden nachstehend zusammen mit der Beschreibung der bevorzugten Ausführungsbeispiele der Erfindung anhand der Figuren näher erläutert. Es zeigen:
- Figur 1:: eine schematische Darstellung eines Düsenapplikators, der mit der erfindungsgemäßen Reinigungsvorrichtung gereinigt werden kann,
- Figur 2:: eine schematische Darstellung der erfindungsgemäßen Reinigungsvorrichtung,
- Figur 3:: eine schematische Darstellung der erfindungsgemäßen Reinigungsvorrichtung beim Reinigen des Düsenapplikators, der von einem Applikationsroboter geführt wird. 9
- Figur 4:: eine schematische Darstellung einer Strahlprüfungseinrichtung zur Erkennung einer Verstopfung der Applikationsdüsen des Düsenapplikators,
- Figur 5:: eine schematische Darstellung der Steuerung der Strahlprüfungseinrichtung, des Applikationsroboters und der Ventile des Düsenapplikators und der Reinigungsvorrichtung,
- Figur 6A:: eine schematische Darstellung der Reinigungsvorrichtung mit dem angedockten Düsenapplikator in einem ersten Reinigungsmodus zum Durchspülen der Applikationsdüsen entgegen der normalen Applikationsrichtung,
- Figur 6B:: ein Flussdiagramm zur Verdeutlichung der Verfahrensschritte des ersten Reinigungsmodus,
- Figur 7A:: eine schematische Darstellung der Reinigungsvorrichtung mit dem angedockten Düsenapplikator in einem zweiten Reinigungsmodus, zum Durchspülen der Applikationsdüsen in der normalen Applikationsrichtung,
- Figur 7B:: ein Flussdiagramm zur Verdeutlichung der Verfahrensschritte des zweiten Reinigungsmodus,
- Figur 8A:: eine schematische Darstellung der Reinigungsvorrichtung mit dem angedockten Düsenapplikator in einem dritten Reinigungsmodus zum internen Spülen der Reinigungsvorrichtung,
- Figur 8B:: ein Flussdiagramm zur Verdeutlichung der Verfahrensschritte des dritten Reinigungsmodus,
- Figur 9A:: eine schematische Darstellung der Reinigungsvorrichtung mit dem angedockten Düsenapplikator in einem vierten Reinigungsmodus zum internen Spülen des Düsenapplikators,
- Figur 9B:: ein Flussdiagramm zur Verdeutlichung der Verfahrensschritte des vierten Reinigungsmodus,
- Figur 10A:: eine schematische Darstellung der Reinigungsvorrichtung mit dem angedockten Düsenapplikator in einem fünften Reinigungsmodus zum Ausblasen und Trocknen der inneren Leitungen und Oberflächen des Düsenapplikators,
- Figur 10B:: ein Flussdiagramm zur Verdeutlichung der Verfahrensschritte des fünften Reinigungsmodus,
- Figur 11A:: eine schematische Darstellung der Reinigungsvorrichtung mit dem abgedockten Düsenapplikator in einem sechsten Reinigungsmodus zum Trocknen der äußeren Oberflächen des Düsenapplikators,
- Figur 11B:: ein Flussdiagramm zur Verdeutlichung der Verfahrensschritte des sechsten Reinigungsmodus.

Figur 1 zeigt eine schematische Darstellung eines Düsenapplikators 1, der von einer erfindungsgemäßen Reinigungsvorrichtung 2 gereinigt werden kann, wie noch detailliert beschrieben wird. Der Düsenapplikator 1 weist eine Düsenplatte 3 mit zahlreichen Applikationsdüsen 4 auf, wobei die Applikationsdüsen 4 beispielsweise in einer oder mehreren parallelen Reihen angeordnet sein können. Darüber hinaus weist der Düsenapplikator 1 eine Ventileinheit 5 auf, die mindestens ein Hauptventil HV enthält, das den Lackstrom durch eine Lackzuführung 6 steuert. Darüber hinaus weist die Ventileinheit 5 eine Spülmittelzuführung 7 mit einem Spülmittelventil V und eine Pulsluftzuführung 8 mit einem Pulsluftventil PL auf. Stromabwärts hinter dem Pulsluftventil 8 und dem Spülmittelventil 7 ist ein gemeinsames Freigabeventil FGV angeordnet, welches das Spülmittel bzw. die Pulsluft freigibt. Darüber hinaus weist die Ventileinheit 5 des Düsenapplikators 1 eine Rückführung 9 auf, um Beschichtungsmittelreste zurückführen zu können. In der Rückführung 9 befindet sich ein steuerbares Rückführventil RF.

Die Zeichnung in Fig. 1 zeigt hierbei die Ventilstellungen während des Applikationsbetriebs. Dabei ist das Hauptventil HV geöffnet, so dass Lack über die Lackzuführung 6 zugeführt wird und die Applikationsdüsen 4 in Pfeilrichtung verlässt. Während dieses normalen Applikationsbetriebs sind das Spülmittelventil V, das Pulsluftventil PL, das Freigabeventil FGV und das Rückführventil RF des Düsenapplikators 1 geschlossen.

Die Ventilstellung wird hierbei und im Folgenden in den Zeichnungen dadurch angezeigt, dass ein ausgefüllt gezeichnetes Ventilsymbol ein geschlossenes Ventil wiedergibt, während ein nicht ausgefüllt gezeichnetes Ventilsymbol ein ganz oder pulsierend geöffnetes Ventil wiedergibt.

Figur 2 zeigt eine schematische Darstellung der erfindungsgemäßen Reinigungsvorrichtung 2 zur Reinigung des Düsenapplikators 1 gemäß Figur 1. So weist die Reinigungsvorrichtung 2 eine Ventileinheit 10 auf, die auch als Rückspüleinheit bezeichnet werden kann und an eine Spülmittelzuführung 11, eine Pulsluftzuführung 12 und an eine Rückführung 13 angeschlossen ist. In der Spülmittelzuführung 11 befindet sich ein Spülmittelventil V_{RSE}, in der Pulsluftzuführung 12 befindet sich ein Pulsluftventil PL_{RSE} und in der Rückführung 13 befindet sich ein Rückführventil RF_{RSE}.

Weiterhin ist zu erwähnen, dass die Reinigungsvorrichtung 2 eine Andockschnittstelle aufweist, um den zu reinigenden Düsenapplikator 1 während eines Reinigungsvorgangs andocken zu können. Die Andockschnittstelle umfasst eine ringförmige Dichtung 14, die im angedockten Zustand (vgl. Fig. 6A) einen Einspülraum 15 nach außen abgedichtet. Im angedockten Zustand schließen der Düsenapplikator 1 einerseits und die Reinigungsvorrichtung 2 andererseits also den Einspülraum 15 ein, wobei die Dichtung 14 den Einspülraum 15 nach außen fluiddicht und druckdicht abdichtet. Dies ist sinnvoll, damit die Reinigungsvorrichtung 2 Spülmittel und Pulsluft durch eine Druckbeaufschlagung in dem Einspülraum 15 in die Applikationsdüsen 4 einspülen kann, wie noch detailliert beschrieben wird.

Figur 3 zeigt eine schematische Darstellung des Düsenapplikators 1 mit der Reinigungsvorrichtung 2 und einem Applikationsroboter 16, der den Düsenapplikator 1 führt. Die Zeichnung zeigt den Düsenapplikator 1 in geringem Abstand über der Reinigungsvorrichtung 2, d.h. im abgedockten Zustand. In diesem Zustand können die Außenflächen des Düsenapplikators 1 von der Reinigungsvorrichtung 2 mit Druckluft angeblasen werden, um die Außenflächen zu trocknen, wie noch detailliert beschrieben wird.

Figur 4 zeigt eine schematische Darstellung einer Strahlprüfungseinrichtung 17 (siehe auch Fig. 5), wie sie auch in DE 10 2018 131 380 A1 ist. Die Strahlprüfungseinrichtung hat die Aufgabe, von dem Düsenapplikator 1 abgegebene Beschichtungsmittelstrahlen 18 zu prüfen, um Verstopfungen oder Verunreinigungen der Applikationsdüsen 4 erkennen zu können. Hierzu wird der Düsenapplikator 1 von dem Applikationsroboter 16 in einem geringen Abstand über der Reinigungsvorrichtung 2 platziert, wobei dann die Beschichtungsmittelstrahlen 17 in die Reinigungsvorrichtung 2 abgegeben wird. Eine Gegenlichtquelle 19 beleuchtet hierbei über einen Diffusor 20 die Beschichtungsmittelstrahlen 18 von der Seite, wobei eine Kamera 21 ein Bild aufnimmt, das an eine Auswertungseinheit 22 weitergeleitet wird. Die Auswertungseinheit 22 kann dann durch eine Auswertung des Kamerabildes erkennen, ob die Beschichtungsmittelstrahlen 18 ordnungsgemäß sind oder nicht, was auf eine Verstopfung oder Verunreinigungen der zugehörigen Applikationsdüse 4 hindeuten würde.

Figur 5 zeigt eine schematische Darstellung der Steueranordnung zur Steuerung der Ventileinheit 5 des Düsenapplikators 1 und der Ventileinheit 10 der Reinigungsvorrichtung 2 durch eine Steuereinheit 23, die auch den Applikationsroboter 16 ansteuert und die Auswertung von der Strahlprüfungseinheit 23 erhält. Hierbei ist zu erwähnen, dass die Steuereinheit 23 als einheitliche Komponente dargestellt ist. Es besteht jedoch im Rahmen der Erfindung die Möglichkeit, dass die Steuereinheit 23 mit ihrer Funktion auf mehrere verschiedene Hardware-Komponenten verteilt ist.

Im Folgenden wird nun ein erster Reinigungsmodus beschrieben, der in den Figuren 6A, 6B dargestellt ist. In diesem Reinigungsmodus werden die Applikationsdüsen 4 des Düsenapplikators 1 entgegen ihrer normalen Applikationsrichtung mit Reinigungsmittel bzw. Pulsluft durchströmt, wie in Figur 6A durch Pfeile angedeutet ist.

In diesem ersten Reinigungsmodus werden in der Ventileinheit 5 des Düsenapplikators 1 das Spülmittelventil V, das Pulsluftventil PL, das Freigabeventil FGV und das Hauptventil HV geschlossen, während das Rückführventil RF geöffnet wird, wie auch in der Zeichnung dargestellt ist.

In der Ventileinheit 10 der Reinigungsvorrichtung 2 ist das Rückführventil RF_{RSE} dagegen geschlossen, während das Spülmittelventil V_{RSE} und dass Pulsluft Ventil PL_{RSE} dauernd oder pulsierend geöffnet sind.

In diesem ersten Reinigungsmodus werden also Spülmittel und Pulsluft durch die Reinigungsvorrichtung 2 in den Einspülraum 15 eingeleitet und durchströmen dann von dort entgegen der normalen Applikationsrichtung die Applikationsdüsen 4 des Düsenapplikators 1. Schließlich werden dann Beschichtungsmittelreste, Spülmittel und Pulsluft über die Rückführung 9 des Düsenapplikators 1 abgeführt.

Dieser Reinigungsbetrieb ist in dem Flussdiagramm gemäß Figur 6B in den Schritten S1-S5 dargestellt.

Anschließend erfolgt in den Schritten S6-S10 noch ein Trocknen der Außenflächen des Düsenapplikators 1. Hierzu wird der Düsenapplikator 1 von der Reinigungsvorrichtung 2 abgedockt und in einem geringen Abstand zu der Reinigungsvorrichtung 2 angeordnet (Schritt S6). Anschließend wird dann das Pulsluftventil PL_{RSE} der Reinigungsvorrichtung 2 geöffnet, so dass Druckluft in den Einspülraum 15 abgegeben wird und auf die Außenflächen des Düsenapplikators 1 auftrifft, um diese zu trocknen (Schritte S7, S8). Anschließend werden dann wieder alle Ventile geschlossen (Schritt S9) und der Düsenapplikator 1 wird schließlich vollständig von der Reinigungsvorrichtung 2 abgedockt (Schritt S10).

Die Figuren 7A und 7B zeigen einen zweiten möglichen Reinigungsmodus, in dem die Applikationsdüsen 4 des Düsenapplikators 1 in ihrer normalen Strömungsrichtung mit Spülmittel bzw. Pulsluft durchströmt werden, wie in Figur 7A durch die Pfeile angedeutet ist.

In diesem zweiten Reinigungsmodus sind das Hauptventil HV und das Rückführventil RF der Ventileinheit 5 des Düsenapplikators 1 geschlossen, während das Spülmittelventil V, das Pulsluftventil PL und das Freigabeventil FGV der Ventileinheit 5 des Düsenapplikators 1 ganz oder pulsierend geöffnet sind (Schritt S2).

In der Ventileinheit 10 der Reinigungsvorrichtung 2 sind das Spülmittelventil V_{RSE} und das Pulsluft Ventil PL_{RSE} geschlossen, während das Rückführventil RF_{RSE} geöffnet ist (Schritt S3).

In diesem zweiten Reinigungsmodus werden also Spülmittel und Pulsluft von dem Düsenapplikator 1 durch die Applikationsdüsen 4 geleitet und dann über die Rückführung 13 der Reinigungsvorrichtung 2 abgeführt (S4).

Hierbei ist zu erwähnen, dass die Reinigungsvorrichtung 2 abwechselnd in den beiden vorstehend beschriebenen Reinigungsmodi arbeiten kann. Dies ist vorteilhaft, weil das Spülmittel dann in den Applikationsdüsen 4 abwechselnd vorwärts und rückwärts bewegt wird, wodurch Verstopfungen in den Applikationsdüsen 4 effektiv gelockert und entfernt werden können.

Die Figuren 8A und 8B zeigen einen dritten möglichen Reinigungsmodus, in dem Zuführung und Abführung von Pulsluft und Spülmittel über den Düsenapplikator 1 erfolgen, d.h. die Reinigungsvorrichtung 2 ist in diesem Reinigungsmodus passiv.

In der Ventileinheit 5 des Düsenapplikators 1 sind das Spülmittelventil V, das Pulsluftventil PL, das Freigabeventil FGV und das Rückführventil RF geöffnet, während das Hauptnadelventil HV geschlossen ist (Schritt S2).

In der Ventileinheit 10 der Reinigungsvorrichtung 2 sind dagegen das Spülmittelventil V_{RSE}, das Pulsluft Ventil PL_{RSE} und das Rückführventil RF_{RSE} geschlossen (Schritt S3).

In diesem Reinigungsmodus werden also Spülmittel und Pulsluft über den Düsenapplikator 1 zugeführt und verlassen den Düsenapplikator 1 dann auch wieder über die Rückführung 9 des Düsenapplikators 1 (Schritt S4).

Die Figuren 9A und 9B zeigen einen vierten möglichen Reinigungsmodus, in dem Zuführung und Abführung von Pulsluft und Spülmittel über die Reinigungsvorrichtung 2 erfolgen, d.h. der Düsenapplikator 1 ist in diesem Reinigungsmodus passiv.

In der Ventileinheit 5 des Düsenapplikators 1 sind das Spülmittelventil V, das Pulsluftventil PL, das Freigabeventil FGV, Rückführventil RF und das Hauptnadelventil HV geschlossen (Schritt S2).

In der Ventileinheit 10 der Reinigungsvorrichtung 2 sind dagegen das Spülmittelventil V_{RSE}, dass Pulsluftventil PL_{RSE} und das Rückführventil RF_{RSE} geöffnet (Schritt S3).

In diesem Reinigungsmodus werden also Spülmittel und Pulsluft über die Reinigungsvorrichtung 2 zugeführt und verlassen die Reinigungsvorrichtung 2 dann auch wieder über die Rückführung 13 der Reinigungsvorrichtung 2 (Schritt S4).

Die Figuren 10A und 10B zeigen einen fünften Reinigungsmodus, der den Zweck hat, Verunreinigungen von den inneren Oberflächen zu lösen und aus den Leitungen in dem Düsenapplikator 1 auszublasen.

Hierzu werden in der Ventileinheit 5 des Düsenapplikators 1 das Spülmittelventil V, das Pulsluftventil PL, das Freigabeventil FGV und das Hauptventil HV geschlossen, während das Rückführventil RF geöffnet wird (Schritt S2).

In der Ventileinheit 10 der Reinigungsvorrichtung 2 werden dagegen das Spülmittelventil V_{RSE} und das Rückführventil RF_{RSE} geschlossen, während das Pulsluftventil PL_{RSE} geöffnet wird (Schritt S3).

In diesem Reinigungsmodus wird also Pulsluft über die Reinigungsvorrichtung 2 in den Einspülraum 15 eingeleitet und durchströmt dann entgegen der normalen Applikationsrichtung die Applikationsdüsen 4. Schließlich wird die Pulsluft dann über die Rückführung 9 des Düsenapplikators 1 abgeführt (Schritt S4).

Schließlich zeigen die Figuren 11A und 11B einen sechsten Reinigungsmodus, der dazu dient, die äußeren Oberflächen des Düsenapplikators 1 nach einem Reinigungsvorgang zu trocknen.

Hierzu wird der Düsenapplikator 1 von der Reinigungsvorrichtung 2 abgedockt und in einem geringen Abstand zu der Reinigungsvorrichtung 2 innerhalb des Wirkungsbereichs der Reinigungsvorrichtung 2 angeordnet, wie in Figur 11A dargestellt ist (Schritt S1).

In der Ventileinheit 5 des Düsenapplikators 1 werden dann alle Ventile geschlossen, während in der Ventileinheit 10 der Reinigungsvorrichtung 2 nur das Pulsluftventil PL_{RSE} geöffnet wird (Schritte S2, S3). Die Reinigungsvorrichtung 2 gibt dann Pulsluft nach oben ab, wie durch die Pfeile angedeutet ist. Die Pulsluft strömt dann an den äußeren Oberflächen des Düsenapplikators 1 vorbei und trocknet diese (Schritt S4).

### Bezugszeichenliste:

- 1: Düsenapplikator
- 2: Reinigungsvorrichtung
- 3: Düsenplatte
- 4: Applikationsdüsen
- 5: Ventileinheit des Düsenapplikators
- 6: Lackzuführung des Düsenapplikators
- 7: Spülmittelzuführung des Düsenapplikators
- 8: Pulsluftzuführung des Düsenapplikators
- 9: Rückführung des Düsenapplikators
- 10: Ventileinheit der Reinigungsvorrichtung
- 11: Spülmittelzuführung der Reinigungsvorrichtung
- 12: Pulsluftzuführung der Reinigungsvorrichtung
- 13: Rückführung der Reinigungsvorrichtung
- 14: Dichtung der Andockschnittstelle
- 15: Einspülraum zwischen Düsenapplikator und Reinigungsvorrichtung
- 16: Applikationsroboter
- 17: Strahlprüfungseinrichtung
- 18: Beschichtungsmittelstrahlen
- 19: Gegenlichtquelle
- 20: Diffusor
- 21: Kamera
- 22: Auswertungseinheit
- 23: Steuereinheit
- HV: Hauptventil des Düsenapplikators
- PL: Pulsluftventil des Düsenapplikators
- V: Spülmittelventil des Düsenapplikators
- FGV: Freigabeventil des Düsenapplikators
- RF: Rückführventil des Düsenapplikators
- V_{RSE}: Spülmittelventil der Reinigungsvorrichtung
- PL_{RSE}: Pulsluftventil der Reinigungsvorrichtung
- RF_{RSE}: Rückführventil der Reinigungsvorrichtung

## Patentansprüche

1. Reinigungsanlage mit
a) einem mehrachsigen Applikationsroboter (16) zum Positionieren eines Düsenapplikators (1),
b) einer Reinigungsvorrichtung (2) zum Reinigen des Düsenapplikators (1), der zur Applikation eines Beschichtungsmittels auf ein Bauteil ausgebildet ist und in einem Düsenbereich mehrere Applikationsdüsen (4) aufweist, um das Beschichtungsmittel bei der Applikation in einer Applikationsrichtung durch die Applikationsdüsen (4) abzugeben, mit
b1) einer Reinigungsmittelzuführung (11, 12) zur Zuführung eines Reinigungsmittels zum Reinigen des Düsenapplikators (1), und
b2) einer Andockschnittstelle (14) zum Andocken des zu reinigenden Düsenapplikators (1) an die Reinigungseinrichtung,
b3) wobei die Andockschnittstelle ausgebildet ist, um das Reinigungsmittel entgegen der normalen Applikationsrichtung durch die Applikationsdüsen (4) des Düsenapplikators (1) in den Düsenapplikator (1) einzuspülen, und
c) einer Steuereinheit (23), die ausgangsseitig mit dem Applikationsroboter (16) und der Reinigungsvorrichtung (2) verbunden ist,
**gekennzeichnet durch**
d) eine Strahlprüfungseinrichtung (17) zur Prüfung der von den Applikationsdüsen (4) abgegebenen Beschichtungsmittelstrahlen (18), wobei die Steuereinheit (23) eingangsseitig mit der Strahlprüfungseinrichtung (17) verbunden ist, wobei die Strahlprüfungseinrichtung (17) baulich in die Reinigungsvorrichtung (2) integriert ist.

2. Reinigungsanlage nach Anspruch 1, **dadurch gekennzeichnet,**
a) **dass** die Andockschnittstelle (14) eine Dichtung (14) aufweist, die den Düsenbereich des Düsenapplikators (1) im angedockten Zustand fluiddicht und optional auch druckdicht abschließt, um das Reinigungsmittel durch die Applikationsdüsen (4) entgegen der normalen Applikationsrichtung in den Düsenapplikator (1) einspülen zu können,
b) **dass** die Dichtung (14) optional ringförmig ist und den Düsenbereich mit den Applikationsdüsen (4) umgibt,
c) **dass** im angedockten Zustand die Reinigungsvorrichtung (2) und der Düsenapplikator (1) zwischen sich optional einen Einspülraum (15) einschließen, der von der Dichtung (14) gegenüber der Umgebung abgedichtet wird.

3. Reinigungsanlage nach einem der vorhergehenden Ansprüche,
**dadurch gekennzeichnet,**
a) **dass** die Reinigungsmittelzuführung (11, 12) der Reinigungsvorrichtung (2) mindestens ein Reinigungsmittelventil (V_{RSE}, PL_{RSE}) aufweist, nämlich
a1) ein Druckluftventil (PL_{RSE}), das einen Druckluftstrom durch eine Luftzuführung (12) der Reinigungsvorrichtung (2) steuert, und
a2) ein Spülmittelventil (V_{RSE}), das einen Spülmittelstrom durch eine Spülmittelzuführung (11) der Reinigungsvorrichtung (2) steuert,
b) **dass** die Reinigungsvorrichtung (2) eine Rückführung (13) aufweist, um Reste des Beschichtungsmittels abzuführen, und
c) **dass** in der Rückführung (13) der Reinigungsvorrichtung (2) ein Rückführventil (RF_{RSE}) angeordnet ist, das einen Materialstrom in die Rückführung (13) der Reinigungsvorrichtung (2) steuert,
d) **dass** die Rückführung (13) und die Reinigungsmittelzuführung (11, 12) der Reinigungsvorrichtung (2) vorzugsweise in den Einspülraum (15) zwischen der Reinigungsvorrichtung (2) und dem Düsenapplikator (1) münden.

4. Reinigungsanlage nach einem der vorhergehenden Ansprüche,
**dadurch gekennzeichnet,**
a) **dass** der Düsenapplikator (1) Bestandteil der Reinigungsanlage ist und mindestens eine Reinigungsmittelzuführung (7, 8) aufweist mit mindestens einem Reinigungsmittelventil (V, PL, FGV), nämlich
a1) eine Druckluftzuführung (8) mit einem Druckluftventil (PL), das einen Druckluftstrom durch die Druckluftzuführung (8) der Reinigungsvorrichtung (2) steuert, und
a2) eine Spülmittelzuführung (7) mit einem Spülmittelventil (V), das einen Spülmittelstrom durch eine Spülmittelzuführung (7) der Reinigungsvorrichtung (2) steuert, und
a3) ein Freigabeventil (FGV), das eingangsseitig mit dem Druckluftventil (PL) und dem Spülmittelventil (V) verbunden ist.
b) **dass** der Düsenapplikator (1) eine Rückführung (9) aufweist, um Reste des Beschichtungsmittels abzuführen,
c) **dass** in der Rückführung (9) des Düsenapplikators (1) ein Rückführventil (RF) angeordnet ist, das den Materialstrom in die Rückführung (9) des Düsenapplikators (1) steuert, und
d) **dass** der Düsenapplikator (1) mindestens ein Hauptventil (HV) aufweist, das die Beschichtungsmittelabgabe steuert.

5. Reinigungsanlage nach Anspruch 3 und Anspruch 4, **dadurch gekennzeichnet, dass** die Steuereinheit (23) folgende Ventile ansteuert:
a) das mindestens eine Reinigungsmittelventil (V_{RSE}, PL_{RSE}) der Reinigungsvorrichtung (2), nämlich
a1) das Druckluftventil (PL_{RSE}) der Reinigungsvorrichtung (2) und
a2) das Spülmittelventil (V_{RSE}) der Reinigungsvorrichtung (2), und
b) das Rückführventil (RF_{RSE}) der Reinigungsvorrichtung (2),
c) das mindestens eine Reinigungsmittelventil (V, PL, FGV) des Düsenapplikators (1), insbesondere
c1) das Druckluftventil (PL) des Düsenapplikators (1)
c2) das Spülmittelventil (V) des Düsenapplikators (1), und
c3) das Freigabeventil (FGV) des Düsenapplikators (1),
d) das Rückführventil (RF) des Düsenapplikators (1), und
e) das Hauptventil (HV) des Düsenapplikators (1).

6. Reinigungsanlage nach Anspruch 5, **dadurch gekennzeichnet, dass** die Steuereinheit in einem ersten Reinigungsmodus die Ventile wie folgt ansteuert (Fig. 6A, 6B), wobei der Düsenapplikator (1) an die Andockschnittstelle (14) der Reinigungsvorrichtung (2) angedockt ist, so dass Druckluft und Spülmittel von der Reinigungsvorrichtung (2) entgegen der normalen Applikationsrichtung durch die Applikationsdüsen (4) in den Düsenapplikator (1) eingespült werden und den Düsenapplikator (1) durch die Rückführung (9) des Düsenapplikators (1) wieder verlassen:
a) das Spülmittelventil (V_{RSE}) der Reinigungsvorrichtung (2) wird durchgehend oder pulsierend geöffnet,
b) das Druckluftventil (PL_{RSE}) der Reinigungsvorrichtung (2) wird durchgehend oder pulsierend geöffnet,
c) das Rückführventil (RF_{RSE}) der Reinigungsvorrichtung (2) wird geschlossen,
d) das Spülmittelventil (V) des Düsenapplikators (1) wird geschlossen,
e) das Druckluftventil (PL) des Düsenapplikators (1) wird geschlossen,
f) das Rückführventil (RF) des Düsenapplikators (1) wird geöffnet.

7. Reinigungsanlage nach einem der Ansprüche 5 bis 6, **dadurch gekennzeichnet, dass** die Steuereinheit in einem zweiten Reinigungsmodus die Ventile wie folgt ansteuert (Fig. 7A, 7B), wobei der Düsenapplikator (1) an die Andockschnittstelle der Reinigungsvorrichtung (2) angedockt ist, so dass Druckluft und Spülmittel von dem Düsenapplikator (1) in der normalen Applikationsrichtung durch die Applikationsdüsen (4) aus dem Düsenapplikator (1) in die Reinigungsvorrichtung (2) ausgespült werden und die Reinigungsvorrichtung (2) durch die Rückführung (13) der Reinigungsvorrichtung (2) wieder verlassen:
a) das Spülmittelventil (V_{RSE}) der Reinigungsvorrichtung (2) wird geschlossen,
b) das Druckluftventil (PL_{RSE}) der Reinigungsvorrichtung (2) wird geschlossen,
c) das Rückführventil (RF_{RSE}) der Reinigungsvorrichtung (2) wird geöffnet,
d) das Spülmittelventil (V) des Düsenapplikators (1) wird durchgehend oder pulsierend geöffnet,
e) das Druckluftventil (PL) des Düsenapplikators (1) wird durchgehend oder pulsierend geöffnet,
f) das Rückführventil (RF) des Düsenapplikators (1) wird geschlossen.

8. Reinigungsanlage nach einem der Ansprüche 5 bis 7, **dadurch gekennzeichnet, dass** die Steuereinheit in einem dritten Reinigungsmodus die Ventile wie folgt ansteuert (Fig. 8A, 8B), wobei der Düsenapplikator (1) an die Andockschnittstelle der Reinigungsvorrichtung (2) angedockt ist, so dass Druckluft und Spülmittel in den Düsenapplikator (1) eintreten und den Düsenapplikator (1) wieder durch die Rückführung (9) des Düsenapplikators (1) verlassen:
a) das Spülmittelventil (V_{RSE}) der Reinigungsvorrichtung (2) wird geschlossen,
b) das Druckluftventil (PL_{RSE}) der Reinigungsvorrichtung (2) wird geschlossen,
c) das Rückführventil (RF_{RSE}) der Reinigungsvorrichtung (2) wird geschlossen,
d) das Spülmittelventil (V) des Düsenapplikators (1) wird durchgehend oder pulsierend geöffnet,
e) das Druckluftventil (PL) des Düsenapplikators (1) wird durchgehend oder pulsierend geöffnet,
f) das Rückführventil (RF) des Düsenapplikators (1) wird geöffnet.

9. Reinigungsanlage nach einem der Ansprüche 5 bis 8, **dadurch gekennzeichnet, dass** die Steuereinheit in einem vierten Reinigungsmodus die Ventile wie folgt ansteuert (Fig. 9A, 9B), wobei der Düsenapplikator (1) an die Andockschnittstelle der Reinigungsvorrichtung (2) angedockt ist, so dass Druckluft und Spülmittel in die Reinigungsvorrichtung (2) eintreten und die Reinigungsvorrichtung (2) wieder durch die Rückführung (13) der Reinigungsvorrichtung (2) verlassen:
a) das Spülmittelventil (V_{RSE}) der Reinigungsvorrichtung (2) wird durchgehend oder pulsierend geöffnet,
b) das Druckluftventil (PL_{RSE}) der Reinigungsvorrichtung (2) wird durchgehend oder pulsierend geöffnet,
c) das Rückführventil (RF_{RSE}) der Reinigungsvorrichtung (2) wird geöffnet,
d) das Spülmittelventil (V) des Düsenapplikators (1) wird geschlossen,
e) das Druckluftventil (PL) des Düsenapplikators (1) wird geschlossen,
f) das Rückführventil (RF) des Düsenapplikators (1) wird geschlossen.

10. Reinigungsanlage nach einem der Ansprüche 5 bis 9, **dadurch gekennzeichnet, dass** die Steuereinheit in einem fünften Reinigungsmodus die Ventile wie folgt ansteuert (Fig. 10A, 10B), wobei der Düsenapplikator (1) an die Andockschnittstelle der Reinigungsvorrichtung (2) angedockt ist, so dass Druckluft in die Reinigungsvorrichtung (2) eintritt, die Applikationsdüsen (4) des Düsenapplikators (1) entgegen der normalen Applikationsrichtung durchströmt und den Düsenapplikator (1) durch die Rückführung (9) des Düsenapplikators (1) wieder verlässt:
a) das Spülmittelventil (V_{RSE}) der Reinigungsvorrichtung (2) wird geschlossen,
b) das Druckluftventil (PL_{RSE}) der Reinigungsvorrichtung (2) wird durchgehend oder pulsierend geöffnet,
c) das Rückführventil (RF_{RSE}) der Reinigungsvorrichtung (2) wird geschlossen,
d) das Spülmittelventil (V) des Düsenapplikators (1) wird geschlossen,
e) das Druckluftventil (PL) des Düsenapplikators (1) wird geschlossen,
f) das Rückführventil (RF) des Düsenapplikators (1) wird geöffnet.

11. Reinigungsanlage nach einem der Ansprüche 5 bis 10, **dadurch gekennzeichnet, dass** die Steuereinheit in einem sechsten Reinigungsmodus die Ventile wie folgt ansteuert (Fig. 11A, 11B), wobei der Düsenapplikator (1) von der Andockschnittstelle der Reinigungsvorrichtung (2) abgedockt ist, so dass Druckluft in die Reinigungsvorrichtung (2) eintritt und die Reinigungsvorrichtung (2) wieder durch die Andockschnittstelle (14) verlässt und Außenflächen des Düsenapplikators (1) trocknet:
a) das Spülmittelventil (V_{RSE}) der Reinigungsvorrichtung (2) wird geschlossen,
b) das Druckluftventil (PL_{RSE}) der Reinigungsvorrichtung (2) wird durchgehend oder pulsierend geöffnet,
c) das Rückführventil (RF_{RSE}) der Reinigungsvorrichtung (2) wird geschlossen,
d) das Spülmittelventil (V) des Düsenapplikators (1) wird geschlossen,
e) das Druckluftventil (PL) des Düsenapplikators (1) wird geschlossen,
f) das Rückführventil (RF) des Düsenapplikators (1) wird geschlossen.

12. Reinigungsanlage nach einem der Ansprüche 5 bis 11,
**dadurch gekennzeichnet,**
a) **dass** die Steuereinheit (23) zwischen mindestens zwei der Reinigungsmodi umschaltet, und
b) **dass** die Steuereinheit (23) umschaltet zwischen dem ersten Reinigungsmodus (Fig. 6A, 6B) mit einer Spülung der Applikationsdüsen (4) entgegen der normalen Applikationsrichtung und dem zweiten Reinigungsmodus (Fig. 7A, 7B) mit einer Spülung der Applikationsdüsen (4) in der normalen Applikationsrichtung, und
c) **dass** die Steuereinheit (23) bei einem Reinigungsvorgang eine Sequenz der verschiedenen Reinigungsmodi aktiviert, insbesondere in folgender Reihenfolge:
c1) erster Reinigungsmodus,
c2) zweiter Reinigungsmodus,
c3) optional dritter Reinigungsmodus,
c4) optional vierter Reinigungsmodus,
c5) optional fünfter Reinigungsmodus,
c6) optional sechster Reinigungsmodus,

13. Reinigungsanlage nach einem der vorhergehenden Ansprüche,
**dadurch gekennzeichnet,**
a) **dass** der Düsenapplikator (1) keinen Sprühnebel des Beschichtungsmittels abgibt, sondern einen räumlich eng begrenzten Beschichtungsmittelstrahl (18), insbesondere mit einem Strahlaufweitungswinkel von weniger als 10°, 5° oder 2°,
b) **dass** der Beschichtungsmittelstrahl (18) aus einzelnen Beschichtungsmitteltropfen oder einer Abfolge von Beschichtungsmitteltropfen besteht oder in Strahllängsrichtung zusammenhängend ist,
c) **dass** der Düsenapplikator (1) im Wesentlichen oversprayfrei arbeitet, insbesondere mit einem Auftragswirkungsgrad von mehr als 80%, 90% oder 95%,
d) **dass** der Düsenapplikator (1) ein Druckkopf ist,
e) **dass** das Reinigungsmittel, die Pulsluft, das Spülmittel im Reinigungsbetrieb einen Betriebsdruck von mindestens 4bar, 5bar, 6bar, 7bar, 8bar, 9bar oder 10bar aufweisen,
f) **dass** der Düsenapplikator (1) mehr als 5, 10, 20, 30 oder 50 Applikationsdüsen (4) aufweist.

14. Reinigungsanlage nach einem der vorhergehenden Ansprüche, **dadurch gekennzeichnet,**
a) **dass** die Steuereinheit (23) die Strahlprüfungseinrichtung (17) zur Prüfung der von den Applikationsdüsen (4) abgegebenen Beschichtungsmittelstrahlen ansteuert,
b) **dass** die Steuereinheit (23) anschließend die Reinigungsvorrichtung (2) zur Reinigung der Applikationsdüsen (4) ansteuert, wobei die Reinigung optional auf diejenigen Applikationsdüsen (4) beschränkt wird, bei denen die Strahlprüfungseinrichtung (17) eine Verstopfung erkannt hat,
c) **dass** die Steuereinheit (23) optional die Strahlprüfungseinrichtung (17) danach erneut zur Prüfung der von den Applikationsdüsen (4) abgegebenen Beschichtungsmittelstrahlen ansteuert.

## Claims

1. Cleaning system with
a) a multi-axis application robot (16) for positioning a nozzle applicator (1),
b) a cleaning device (2) for cleaning the nozzle applicator (1), which is designed for applying a coating agent to a component and has a plurality of application nozzles (4) in a nozzle region in order to discharge the coating agent during application in an application direction through the application nozzles (4), having
b1) a rinsing agent supply (11, 12) for supplying a rinsing agent for cleaning the nozzle applicator (1), and
b2) a docking interface (14) for docking the nozzle applicator (1) to be cleaned to the cleaning device,
b3) wherein the docking interface is designed to flush the rinsing agent into the nozzle applicator (1) through the application nozzles (4) of the nozzle applicator (1) against the normal application direction, and
c) a control unit (23), which is connected on the output side to the application robot (16) and the cleaning device (2),
**characterized by**
d) a jet checking device (17) for checking the coating agent jets (18) emitted by the application nozzles (4), wherein the control unit (17) is connected on its input side to the jet checking device (17), wherein the jet checking device (17) is structurally integrated into the cleaning device (2).

2. Cleaning system according to claim 1, **characterized in,**
a) **that** the docking interface (14) has a seal (14) which seals off the nozzle region of the nozzle applicator (1) in a fluid-tight and optionally also pressure-tight manner in the docked state, in order to be able to flush the rinsing agent into the nozzle applicator (1) through the application nozzles (4) counter to the normal application direction,
b) **that** the seal (14) is optionally annular and surrounds the nozzle region with the application nozzles (4),
c) **that**, in the docked state, the cleaning device (2) and the nozzle applicator (1) optionally enclose between them a flushing-in space (15) which is sealed off from the environment by the seal (14).

3. Cleaning system according to one of the preceding claims, **characterized in**
a) **that** the rinsing agent supply (11, 12) of the cleaning device (2) comprises at least one rinsing agent valve (V_{RSE}, PL_{RSE}), namely
a1) a compressed air valve (PL_{RSE}) which controls a compressed air flow through an air supply (12) of the cleaning device (2), and
a2) a rinsing agent valve (V_{RSE}), which controls a rinsing agent flow through a rinsing agent feed (11) of the cleaning device (2),
b) **that** the cleaning device (2) has a return system (13) for discharging residues of the coating agent, and
c) **that** a return valve (RF_{RSE}) is arranged in the return system (13) of the cleaning device (2), which valve controls a material flow into the return system (13) of the cleaning device (2),
d) **that** the return system (13) and the rinsing agent supply (11, 12) of the cleaning device (2) preferably open into the flushing-in space (15) between the cleaning device (2) and the nozzle applicator (1).

4. Cleaning system according to one of the preceding claims, **characterized in**
a) **that** the nozzle applicator (1) is part of the cleaning system and comprises at least one rinsing agent supply (7, 8) with at least one rinsing agent valve (V, PL, FGV), namely
a1) a compressed air supply (8) with a compressed air valve (PL) which controls a compressed air flow through the compressed air supply (8) of the cleaning device (2), and
a2) a rinsing agent supply (7) with a rinsing agent valve (V) which controls a rinsing agent flow through a rinsing agent supply (7) of the cleaning device (2), and
a3) a release valve (FGV) which is connected on the input side to the compressed air valve (PL) and the rinsing agent valve (V),
b) **that** the nozzle applicator (1) has a return system (9) for discharging residues of the coating agent,
c) **that** a return valve (RF) is arranged in the return system (9) of the nozzle applicator (1), which return valve (RF) controls the material flow into the return system (9) of the nozzle applicator (1), and/or
d) **that** the nozzle applicator (1) has at least one main valve (HV) which controls the coating agent delivery.

5. Cleaning system according to claim 3 and claim 4, **characterized in that** the control unit (23) controls the following valves:
a) the at least one rinsing agent valve (V_{RSE}, PL_{RSE}) of the cleaning device (2), namely
a1) the compressed air valve (PL_{RSE}) of the cleaning device (2) and
a2) the rinsing agent valve (V_{RSE}) of the cleaning device (2), and
b) the return valve (RF_{RSE}) of the cleaning device (2),
c) the at least one rinsing agent valve (V, PL, FGV) of the nozzle applicator (1), in particular
c1) the compressed air valve (PL) of the nozzle applicator (1)
c2) the rinsing agent valve (V) of the nozzle applicator (1), and
c3) the release valve (FGV) of the nozzle applicator (1),
d) the return valve (RF) of the nozzle applicator (1), and
e) the main valve (HV) of the nozzle applicator (1).

6. Cleaning system according to claim 5, **characterized in that** the control unit in a first cleaning mode controls the valves as follows (Fig. 6A, 6B), wherein the nozzle applicator (1) is docked to the docking interface (14) of the cleaning device (2) so that compressed air and rinsing agent from the cleaning device (2) are flushed into the nozzle applicator (1) through the application nozzles (4) against the normal application direction and leave the nozzle applicator (1) again through the return (9) of the nozzle applicator (1):
a) the rinsing agent valve (V_{RSE}) of the cleaning device (2) is opened continuously or pulsatingly,
b) the compressed air valve (PL_{RSE}) of the cleaning device (2) is opened continuously or pulsatingly,
c) the return valve (RF_{RSE}) of the cleaning device (2) is closed,
d) the rinsing agent valve (V) of the nozzle applicator (1) is closed,
e) the compressed air valve (PL) of the nozzle applicator (1) is closed,
f) the return valve (RF) of the nozzle applicator (1) is opened.

7. Cleaning system according to any one of claims 5 to 6, **characterized in that** the control unit in a second cleaning mode controls the valves as follows (Figs. 7A, 7B), wherein the nozzle applicator (1) is docked to the docking interface of the cleaning device (2), so that compressed air and rinsing agent from the nozzle applicator (1) are flushed out of the nozzle applicator (1) into the cleaning device (2) in the normal application direction through the application nozzles (4) and leave the cleaning device (2) again through the return system (13) of the cleaning device (2):
a) the rinsing agent valve (V_{RSE}) of the cleaning device (2) is closed,
b) the compressed air valve (PL_{RSE}) of the cleaning device (2) is closed,
c) the return valve (RF_{RSE}) of the cleaning device (2) is opened,
d) the rinsing agent valve (V) of the nozzle applicator (1) is opened continuously or pulsatingly,
e) the compressed air valve (PL) of the nozzle applicator (1) is opened continuously or pulsatingly,
f) the return valve (RF) of the nozzle applicator (1) is closed.

8. Cleaning system according to any one of claims 5 to 7, **characterized in that** in a third cleaning mode the control unit controls the valves as follows (Fig. 8A, 8B), wherein the nozzle applicator (1) is docked to the docking interface of the cleaning device (2) so that compressed air and rinsing agent enter the nozzle applicator (1) and leave the nozzle applicator (1) again through the return (9) of the nozzle applicator (1):
a) the rinsing agent valve (V_{RSE}) of the cleaning device (2) is closed,
b) the compressed air valve (PL_{RSE}) of the cleaning device (2) is closed,
c) the return valve (RF_{RSE}) of the cleaning device (2) is closed,
d) the rinsing agent valve (V) of the nozzle applicator (1) is opened continuously or pulsatingly,
e) the compressed air valve (PL) of the nozzle applicator (1) is opened continuously or pulsatingly,
f) the return valve (RF) of the nozzle applicator (1) is opened.

9. Cleaning system according to one of the claims 5 to 8, **characterized in that** the control unit in a fourth cleaning mode controls the valves as follows (Fig. 9A, 9B), wherein the nozzle applicator (1) is docked to the docking interface of the cleaning device (2), so that compressed air and rinsing agent enter the cleaning device (2) and leave the cleaning device (2) again through the return system (13) of the cleaning device (2):
a) the rinsing agent valve (V_{RSE}) of the cleaning device (2) is opened continuously or pulsatingly,
b) the compressed air valve (PL_{RSE}) of the cleaning device (2) is opened continuously or pulsatingly,
c) the return valve (RF_{RSE}) of the cleaning device (2) is opened,
d) the rinsing agent valve (V) of the nozzle applicator (1) is closed,
e) the compressed air valve (PL) of the nozzle applicator (1) is closed,
f) the return valve (RF) of the nozzle applicator (1) is closed.

10. Cleaning system according to any of claims 5 to 9, **characterized in that** in a fifth cleaning mode the control unit controls the valves as follows (Figs. 10A, 10B), wherein the nozzle applicator (1) is docked to the docking interface of the cleaning device (2) so that compressed air enters the cleaning device (2), flows through the application nozzles (4) of the nozzle applicator (1) against the normal application direction and leaves the nozzle applicator (1) again through the return (9) of the nozzle applicator (1):
a) the rinsing agent valve (V_{RSE}) of the cleaning device (2) is closed,
b) the compressed air valve (PL_{RSE}) of the cleaning device (2) is opened continuously or in pulses,
c) the return valve (RF_{RSE}) of the cleaning device (2) is closed,
d) the rinsing agent valve (V) of the nozzle applicator (1) is closed,
e) the compressed air valve (PL) of the nozzle applicator (1) is closed,
f) the return valve (RF) of the nozzle applicator (1) is opened.

11. Cleaning system according to one of the claims 5 to 10, **characterized in that** the control unit in a sixth cleaning mode controls the valves as follows (Fig. 11A, 11B), wherein the nozzle applicator (1) is undocked from the docking interface of the cleaning device (2) so that compressed air enters the cleaning device (2) and leaves the cleaning device (2) again through the docking interface (14) and dries outer surfaces of the nozzle applicator (1):
a) the rinsing agent valve (V_{RSE}) of the cleaning device (2) is closed,
b) the compressed air valve (PL_{RSE}) of the cleaning device (2) is opened continuously or in pulses,
c) the return valve (RF_{RSE}) of the cleaning device (2) is closed,
d) the rinsing agent valve (V) of the nozzle applicator (1) is closed,
e) the compressed air valve (PL) of the nozzle applicator (1) is closed,
f) the return valve (RF) of the nozzle applicator (1) is closed.

12. Cleaning system according to any one of claims 5 to 11, **characterized in**
a) **that** the control unit (23) switches between at least two of the cleaning modes, and
b) **that** the control unit (23) switches between the first cleaning mode (Fig. 6A, 6B) with a rinsing of the application nozzles (4) against the normal application direction and the second cleaning mode (Fig. 7A, 7B) with a rinsing of the application nozzles (4) in the normal application direction, and
c) **that** the control unit (23) activates a sequence of the different cleaning modes during a cleaning process, in particular in the following sequence:
c1) first cleaning mode,
c2) second cleaning mode,
c3) optionally third cleaning mode,
c4) optional fourth cleaning mode,
c5) optional fifth cleaning mode,
c6) optional sixth cleaning mode,

13. Cleaning system according to one of the preceding claims, **characterized in**
a) **that** the nozzle applicator (1) does not emit a spray mist of the coating agent, but a spatially narrowly limited coating agent jet (18), in particular with a jet widening angle of less than 10°, 5° or 2°,
b) **that** the coating agent jet (18) consists of individual coating agent drops or a sequence of coating agent drops or is continuous in the longitudinal direction of the jet,
c) **that** the nozzle applicator (1) operates essentially without overspray, in particular with an application efficiency of more than 80%, 90% or 95%,
d) **that** the nozzle applicator (1) is a print head,
e) **that** the rinsing agent, the pulse air, the rinsing agent have an operating pressure of at least 4bar, 5bar, 6bar, 7bar, 8bar, 9bar or 10bar in the cleaning mode,
f) **that** the nozzle applicator (1) has more than 5, 10, 20, 30 or 50 application nozzles (4).

14. Cleaning system according to any of the preceding claims, **characterized in,**
a) **that** the control unit (23) controls the jet checking device (17) for checking the coating agent jets emitted by the application nozzles (4),
b) **that** the control unit (23) then controls the cleaning device (2) for cleaning the application nozzles (4), the cleaning being optionally restricted to those application nozzles (4) in which the jet checking device (17) has detected clogging,
c) **that** the control unit (23) optionally controls the jet checking device (17) again thereafter for checking the coating agent jets emitted by the application nozzles (4).

## Revendications

1. Installation de nettoyage comprenant
a) un robot d'application multiaxes (16) pour positionner un applicateur à buses (1),
b) un dispositif de nettoyage (2) pour nettoyer l'applicateur à buses (1), qui est conçu pour appliquer un agent de revêtement sur un composant et qui comprend dans une zone de buses plusieurs buses d'application (4) pour délivrer l'agent de revêtement dans une direction d'application à travers les buses d'application (4), avec
b1) une alimentation en agent de nettoyage (11, 12) pour fournir un agent de nettoyage pour nettoyer l'applicateur à buses (1), et
b2) une interface d'amarrage (14) pour amarrer l'applicateur à buses (1) à nettoyer au dispositif de nettoyage,
b3) l'interface d'amarrage étant conçue pour injecter l'agent de nettoyage à contre-courant de la direction d'application normale à travers les buses d'application (4) de l'applicateur à buses (1) dans l'applicateur à buses (1), et
c) une unité de commande (23) connectée en sortie au robot d'application (16) et au dispositif de nettoyage (2)
**caractérisée par**
d) un dispositif de contrôle de jet (17) pour contrôler les jets d'agent de revêtement (18) délivrés par les buses d'application (4), l'unité de commande (23) étant connectée en entrée au dispositif de contrôle de jet (17), le dispositif de contrôle de jet (17) étant intégré structurellement dans le dispositif de nettoyage (2).

2. Installation de nettoyage selon la revendication 1, **caractérisée en ce que**
a) l'interface d'amarrage (14) comprend un joint (14) qui ferme hermétiquement la zone de buses de l'applicateur à buses (1) en position amarrée, de manière étanche aux fluides et facultativement également étanche à la pression, pour pouvoir injecter l'agent de nettoyage à travers les buses d'application (4) à contre-courant de la direction d'application normale dans l'applicateur à buses (1),
b) le joint (14) est facultativement annulaire et entoure la zone de buses avec les buses d'application (4),
c) en position amarrée, le dispositif de nettoyage (2) et l'applicateur à buses (1) incluent facultativement entre eux une chambre d'injection (15) qui est scellée par le joint (14) par rapport à l'environnement.

3. Installation de nettoyage selon l'une des revendications précédentes, **caractérisée en ce que**
a) l'alimentation en agent de nettoyage (11, 12) du dispositif de nettoyage (2) comprend au moins une vanne d'agent de nettoyage (V_{RSE}, PL_{RSE}), à savoir
a1) une vanne d'air comprimé (PL_{RSE}) qui commande un flux d'air comprimé à travers une alimentation en air (12) du dispositif de nettoyage (2), et
a2) une vanne d'agent de rinçage (V_{RSE}) qui commande un flux d'agent de rinçage à travers une alimentation en agent de rinçage (11) du dispositif de nettoyage (2),
b) le dispositif de nettoyage (2) comprend un retour (13) pour évacuer les résidus de l'agent de revêtement, et
c) une vanne de retour (RF_{RSE}) est disposée dans le retour (13) du dispositif de nettoyage (2) pour commander un flux de matériau dans le retour (13) du dispositif de nettoyage (2),
d) le retour (13) et l'alimentation en agent de nettoyage (11, 12) du dispositif de nettoyage (2) débouchent de préférence dans la chambre d'injection (15) entre le dispositif de nettoyage (2) et l'applicateur à buses (1).

4. Installation de nettoyage selon l'une des revendications précédentes, **caractérisée en ce que**
a) l'applicateur à buses (1) fait partie de l'installation de nettoyage et comprend au moins une alimentation en agent de nettoyage (7, 8) avec au moins une vanne d'agent de nettoyage (V, PL, FGV), à savoir
a1) une alimentation en air comprimé (8) avec une vanne d'air comprimé (PL) qui commande un flux d'air comprimé à travers l'alimentation en air comprimé (8) du dispositif de nettoyage (2), et
a2) une alimentation en agent de rinçage (7) avec une vanne d'agent de rinçage (V) qui commande un flux d'agent de rinçage à travers une alimentation en agent de rinçage (7) du dispositif de nettoyage (2), et
a3) une vanne de libération (FGV) connectée en entrée à la vanne d'air comprimé (PL) et à la vanne d'agent de rinçage (V).
b) l'applicateur à buses (1) comprend un retour (9) pour évacuer les résidus de l'agent de revêtement,
c) une vanne de retour (RF) est disposée dans le retour (9) de l'applicateur à buses (1) pour commander le flux de matériau dans le retour (9) de l'applicateur à buses (1), et
d) l'applicateur à buses (1) comprend au moins une vanne principale (HV) qui commande la délivrance de l'agent de revêtement.

5. Installation de nettoyage selon la revendication 3 et la revendication 4, **caractérisée en ce que** l'unité de commande (23) commande les vannes suivantes :
a) au moins une vanne d'agent de nettoyage (V_{RSE}, PL_{RSE}) du dispositif de nettoyage (2), à savoir
a1) la vanne d'air comprimé (PL_{RSE}) du dispositif de nettoyage (2) et
a2) la vanne d'agent de rinçage (V_{RSE}) du dispositif de nettoyage (2), et
b) la vanne de retour (RF_{RSE}) du dispositif de nettoyage (2),
c) au moins une vanne d'agent de nettoyage (V, PL, FGV) de l'applicateur à buses (1), en particulier
c1) la vanne d'air comprimé (PL) de l'applicateur à buses (1)
c2) la vanne d'agent de rinçage (V) de l'applicateur à buses (1), et
c3) la vanne de libération (FGV) de l'applicateur à buses (1),
d) la vanne de retour (RF) de l'applicateur à buses (1), et
e) la vanne principale (HV) de l'applicateur à buses (1).

6. Installation de nettoyage selon la revendication 5, **caractérisée en ce que,** dans un premier mode de nettoyage, l'unité de commande commande les vannes comme suit (figures 6A, 6B), l'applicateur à buses (1) étant amarré à l'interface d'amarrage (14) du dispositif de nettoyage (2), de sorte que l'air comprimé et l'agent de rinçage (2) sont injectés à contre-courant de la direction d'application normale à travers les buses d'application (4) dans l'applicateur à buses (1) et quittent à nouveau l'applicateur à buses (1) par le retour (9) de l'applicateur à buses (1) :
a) la vanne d'agent de rinçage (V_{RSE}) du dispositif de nettoyage (2) est ouverte en continu ou par impulsions,
b) la vanne d'air comprimé (PL_{RSE}) du dispositif de nettoyage (2) est ouverte en continu ou par impulsions,
c) la vanne de retour (RF_{RSE}) du dispositif de nettoyage (2) est fermée,
d) la vanne d'agent de rinçage (V) de l'applicateur à buses (1) est fermée,
e) la vanne d'air comprimé (PL) de l'applicateur à buses (1) est fermée,
f) la vanne de retour (RF) de l'applicateur à buses (1) est ouverte.

7. Installation de nettoyage selon l'une des revendications 5 à 6, **caractérisée en ce que,** dans un deuxième mode de nettoyage, l'unité de commande commande les vannes comme suit (figures 7A, 7B), l'applicateur à buses (1) étant amarré à l'interface d'amarrage du dispositif de nettoyage (2), de sorte que l'air comprimé et l'agent de rinçage de l'applicateur à buses (1) sont expulsés dans la direction d'application normale à travers les buses d'application (4) de l'applicateur à buses (1) dans le dispositif de nettoyage (2) et quittent à nouveau le dispositif de nettoyage (2) par le retour (13) du dispositif de nettoyage (2) :
a) la vanne d'agent de rinçage (V_{RSE}) du dispositif de nettoyage (2) est fermée,
b) la vanne d'air comprimé (PL_{RSE}) du dispositif de nettoyage (2) est fermée,
c) la vanne de retour (RF_{RSE}) du dispositif de nettoyage (2) est ouverte,
d) la vanne d'agent de rinçage (V) de l'applicateur à buses (1) est ouverte en continu ou par impulsions,
e) la vanne d'air comprimé (PL) de l'applicateur à buses (1) est ouverte en continu ou par impulsions,
f) la vanne de retour (RF) de l'applicateur à buses (1) est fermée.

8. Installation de nettoyage selon l'une des revendications 5 à 7, **caractérisée en ce que,** dans un troisième mode de nettoyage, l'unité de commande commande les vannes comme suit (figures 8A, 8B), l'applicateur à buses (1) étant amarré à l'interface d'amarrage du dispositif de nettoyage (2), de sorte que l'air comprimé et l'agent de rinçage pénètrent dans l'applicateur à buses (1) et quittent à nouveau l'applicateur à buses (1) par le retour (9) de l'applicateur à buses (1) :
a) la vanne d'agent de rinçage (V_{RSE}) du dispositif de nettoyage (2) est fermée,
b) la vanne d'air comprimé (PL_{RSE}) du dispositif de nettoyage (2) est fermée,
c) la vanne de retour (RF_{RSE}) du dispositif de nettoyage (2) est fermée,
d) la vanne d'agent de rinçage (V) de l'applicateur à buses (1) est ouverte en continu ou par impulsions,
e) la vanne d'air comprimé (PL) de l'applicateur à buses (1) est ouverte en continu ou par impulsions,
f) la vanne de retour (RF) de l'applicateur à buses (1) est ouverte.

9. Installation de nettoyage selon l'une des revendications 5 à 8, **caractérisée en ce que,** dans un quatrième mode de nettoyage, l'unité de commande commande les vannes comme suit (figures 9A, 9B), l'applicateur à buses (1) étant amarré à l'interface d'amarrage du dispositif de nettoyage (2), de sorte que l'air comprimé et l'agent de rinçage pénètrent dans le dispositif de nettoyage (2) et quittent à nouveau le dispositif de nettoyage (2) par le retour (13) du dispositif de nettoyage (2) :
a) la vanne d'agent de rinçage (V_{RSE}) du dispositif de nettoyage (2) est ouverte en continu ou par impulsions,
b) la vanne d'air comprimé (PL_{RSE}) du dispositif de nettoyage (2) est ouverte en continu ou par impulsions,
c) la vanne de retour (RF_{RSE}) du dispositif de nettoyage (2) est ouverte,
d) la vanne d'agent de rinçage (V) de l'applicateur à buses (1) est fermée,
e) la vanne d'air comprimé (PL) de l'applicateur à buses (1) est fermée,
f) la vanne de retour (RF) de l'applicateur à buses (1) est fermée.

10. Installation de nettoyage selon l'une des revendications 5 à 9, **caractérisée en ce que,** dans un cinquième mode de nettoyage, l'unité de commande commande les vannes comme suit (figures 10A, 10B), l'applicateur à buses (1) étant amarré à l'interface d'amarrage du dispositif de nettoyage (2), de sorte que l'air comprimé pénètre dans le dispositif de nettoyage (2), traverse les buses d'application (4) de l'applicateur à buses (1) à contre-courant de la direction d'application normale et quitte à nouveau l'applicateur à buses (1) par le retour (9) de l'applicateur à buses (1) :
a) la vanne d'agent de rinçage (V_{RSE}) du dispositif de nettoyage (2) est fermée,
b) la vanne d'air comprimé (PL_{RSE}) du dispositif de nettoyage (2) est ouverte en continu ou par impulsions,
c) la vanne de retour (RF_{RSE}) du dispositif de nettoyage (2) est fermée,
d) la vanne d'agent de rinçage (V) de l'applicateur à buses (1) est fermée,
e) la vanne d'air comprimé (PL) de l'applicateur à buses (1) est fermée,
f) la vanne de retour (RF) de l'applicateur à buses (1) est ouverte.

11. Installation de nettoyage selon l'une des revendications 5 à 10, **caractérisée en ce que,** dans un sixième mode de nettoyage, l'unité de commande commande les vannes comme suit (figures 11A, 11B), l'applicateur à buses (1) étant désamarré de l'interface d'amarrage du dispositif de nettoyage (2), de sorte que l'air comprimé pénètre dans le dispositif de nettoyage (2) et quitte à nouveau le dispositif de nettoyage (2) par l'interface d'amarrage (14) et sèche les surfaces extérieures de l'applicateur à buses (1) :
a) la vanne d'agent de rinçage (V_{RSE}) du dispositif de nettoyage (2) est fermée,
b) la vanne d'air comprimé (PL_{RSE}) du dispositif de nettoyage (2) est ouverte en continu ou par impulsions,
c) la vanne de retour (RF_{RSE}) du dispositif de nettoyage (2) est fermée,
d) la vanne d'agent de rinçage (V) de l'applicateur à buses (1) est fermée,
e) la vanne d'air comprimé (PL) de l'applicateur à buses (1) est fermée,
f) la vanne de retour (RF) de l'applicateur à buses (1) est fermée.

12. Installation de nettoyage selon l'une des revendications 5 à 11, **caractérisée en ce que**
a) l'unité de commande (23) commute entre au moins deux des modes de nettoyage, et
b) l'unité de commande (23) commute entre le premier mode de nettoyage (figures 6A, 6B) avec un rinçage des buses d'application (4) à contre-courant de la direction d'application normale et le deuxième mode de nettoyage (figures 7A, 7B) avec un rinçage des buses d'application (4) dans la direction d'application normale, et
c) l'unité de commande (23) active une séquence des différents modes de nettoyage lors d'un processus de nettoyage, notamment dans l'ordre suivant :
c1) premier mode de nettoyage,
c2) deuxième mode de nettoyage,
c3) facultativement troisième mode de nettoyage,
c4) facultativement quatrième mode de nettoyage,
c5) facultativement cinquième mode de nettoyage,
c6) facultativement sixième mode de nettoyage.

13. Installation de nettoyage selon l'une des revendications précédentes, **caractérisée en ce que**
a) l'applicateur à buses (1) ne délivre pas de brouillard de pulvérisation de l'agent de revêtement, mais un jet d'agent de revêtement spatialement confiné (18), notamment avec un angle d'élargissement du jet inférieur à 10°, 5° ou 2°,
b) le jet d'agent de revêtement (18) est constitué de gouttelettes individuelles d'agent de revêtement ou d'une séquence de gouttelettes d'agent de revêtement ou est continu dans la direction longitudinale du jet,
c) l'applicateur à buses (1) fonctionne essentiellement sans surpulvérisation, notamment avec un rendement d'application de plus de 80 %, 90 % ou 95 %,
d) l'applicateur à buses (1) est une tête d'impression,
e) l'agent de nettoyage, l'air pulsé, l'agent de rinçage en mode nettoyage ont une pression de fonctionnement d'au moins 4 bar, 5 bar, 6 bar, 7 bar, 8 bar, 9 bar ou 10 bar,
f) l'applicateur à buses (1) comprend plus de 5, 10, 20, 30 ou 50 buses d'application (4).

14. Installation de nettoyage selon l'une des revendications précédentes, **caractérisée en ce que**
a) l'unité de commande (23) commande le dispositif de contrôle de jet (17) pour contrôler les jets d'agent de revêtement délivrés par les buses d'application (4),
b) l'unité de commande (23) commande ensuite le dispositif de nettoyage (2) pour nettoyer les buses d'application (4), le nettoyage étant facultativement limité aux buses d'application (4) pour lesquelles le dispositif de contrôle de jet (17) a détecté un colmatage,
c) l'unité de commande (23) commande ensuite à nouveau le dispositif de contrôle de jet (17) pour contrôler les jets d'agent de revêtement délivrés par les buses d'application (4).
